# FASCICULE DE BREVET EUROPEEN

(11) **EP 0 740 720 B1**
(45) Date de publication et mention de la délivrance du brevet: **23.06.1999**
(21) Numéro de dépôt: 95907053.3
(22) Date de dépôt: 20.01.1995
(51) Int. Cl.: E01B 9/30

(54) **DISPOSITIF DE FIXATION POUR RAIL DE CHEMIN DE FER**
VORRICHTUNG ZUR BEFESTIGUNG EINER EISENBAHNSCHIENE
DEVICE FOR ANCHORING A RAIL

(30) Priorité: 21.01.1994 FR 9400642
(43) Date de publication de la demande: 06.11.1996
(73) Titulaire: Allevard Industries, F-92213 Saint-Cloud Cédex (FR)
(72) Inventeur: LOISON, Claude, F-59264 Onnaing (FR)
(74) Mandataire: Busnel, Jean-Benoît
(86) Numéro de dépôt international: FR9500063
(87) Numéro de publication internationale: WO9520070

(56) Documents cités:
- FR-A- 1 111 832
- FR-A- 1 573 065
- FR-A- 2 634 801
- GB-A- 2 083 107
- GB-A- 2 142 068
- US-A- 4 327 865

## Description

La présente invention concerne un dispositif de fixation pour rail de chemin de fer.

Les dispositifs de fixation traditionnels comprennent généralement un insert d'ancrage dans la traverse, une attache élastique de rail par exemple sous forme d'une lame, au moins une entretoise isolante disposée entre l'insert ou l'attache et le rail, une semelle de support du rail et un organe de serrage de l'attache sur l'insert pour la mettre en appui sur le rail.

Lors des opérations de pose, le rail repose en appui sur la semelle et se positionne entre deux entretoises isolantes.

Il est alors nécessaire de libérer l'organe de serrage pour permettre le déplacement de l'attache jusqu'à sa position de service en appui contre le rail puis de verrouiller à nouveau l'organe de serrage pour exercer via l'attache un effort élastique de maintien du rail.

Dans certains cas, l'organe de serrage est directement vissé dans un insert constitué d'une gaine immobilisée dans le béton de la traverse.

Mais cette gaine n'est pas mécaniquement très résistante et son remplacement en cas d'avarie ou de défaut n'est pas facile.

De plus, la liaison entre la vis et la gaine n'est pas complètement étanche et les éventuelles entrées d'eau ou d'humidité risquent de provoquer la corrosion du métal de la vis et d'entraîner des problèmes de gel en raison de l'eau résiduelle se trouvant au fond de la gaine.

D'autre part, les efforts latéraux exercés par le rail sur le dispositif de fixation sont importants et nécessitent la présence d'une butée d'appui pour la reprise de ces efforts. Une solution consiste à prévoir cette face d'appui sur l'insert fixe. Mais alors le positionnement de la zone d'appui de l'attache sur le rail n'est plus réglable et il est nécessaire de réaliser une géométrie spécifique de l'attache.

Le GB 2 083 107 décrit déjà un organe de serrage constitué d'une tige pourvue d'un élément de retenue formé d'une face d'appui s'étendant radialement au-delà de la tige et un insert comportant, d'une part, une face avant fixe formant butée pour les efforts latéraux du rail et, d'autre part, une cavité interne débouchant vers le haut par une ouverture dont les contours et les dimensions respectives sont déterminés de façon à permettre l'introduction et la translation de l'ensemble constitué de l'organe de serrage et de l'attache, ainsi que le verrouillage de l'élément de retenue dans ladite cavité par un mouvement approprié de l'organe de serrage dans ladite ouverture.

Cependant, il est souhaitable que le dispositif de fixation soit assemblé sur la traverse en lui permettant de prendre deux positions distinctes, d'une part une première position dite de pré-montage autorisant le transport de l'assemblage traverse/dispositif de fixation jusqu'au lieu de pose de la voie puis, d'autre part, une seconde position dite montée où le rail est immobilisé et fixé sur la traverse.

Or, la mise en oeuvre de cette solution avec les dispositifs traditionnels n'est pas satisfaisante car elle suppose de désolidariser plusieurs pièces.

La présente invention a pour but de résoudre ces problèmes techniques de manière appropriée.

Ce but est atteint conformément à l'invention au moyen d'un dispositif de fixation d'un rail de chemin de fer sur une traverse du type comprenant un insert ancré dans la traverse, une attache élastique de rail, au moins une entretoise isolante disposée entre l'insert et/ou l'attache et le rail, une semelle sur laquelle repose la patin du rail et un organe de serrage de l'attache sur l'insert, ledit organe de serrage étant constitué notamment d'une tige pourvue, dans sa partie inférieure, d'un élément de retenue formé par au moins une face d'appui s'étendant radialement au-delà de la tige et l'insert comportant, d'une part, une face avant fixe formant butée pour les efforts latéraux du rail et, d'autre part, une cavité interne débouchant vers le haut par au moins une ouverture supérieure dont les contours et les dimensions respectives sont déterminés de façon à permettre l'introduction et la translation de l'ensemble constitué de l'organe de serrage et de l'attache, ainsi que le verrouillage de l'élément de retenue dans ladite cavité par un mouvement approprié de l'organe de serrage dans ladite ouverture, caractérisé en ce que ladite ouverture supérieure est formée d'une rainure s'étendant transversalement au rail et permettant le coulissement de l'organe de serrage entre deux positions latérales extrêmes, par rapport au rail ; ladite rainure étant élargie localement par une lumière destinée à la rotation de l'organe de serrage et/ou à l'introduction de l'élément de retenue dans ladite cavité.

Selon un premier mode de réalisation, la longueur de ladite rainure est supérieure au diamètre de la face d'appui de l'élément de retenue pour permettre son introduction dans ladite cavité par une position appropriée de l'organe de serrage dans la rainure.

Selon un autre mode de réalisation, le diamètre de ladite lumière est supérieur au diamètre de la face d'appui de l'élément de retenue.

Dans cette dernière variante, la largeur de ladite rainure est légèrement supérieure au diamètre extérieur de la tige de l'organe de serrage de façon à permettre son coulissement dans la rainure mais inférieure au diamètre de la face d'appui pour verrouiller l'élément de retenue dans la cavité.

Le premier mode de réalisation est plus particulièrement destiné au cas où l'organe de serrage est un boulon dont la tige comporte une tête filetée surmontant une section à au moins deux faces parallèles formant élément anti-rotation de la tige dans l'ouverture et ledit élément de retenue est constitué d'au moins un sabot faisant saillie radialement à partir de la partie inférieure de la tige de l'organe de serrage.

De préférence, ledit élément de retenue comporte deux sabots diamétralement opposés par rapport à la tige de l'organe de serrage.

Dans ces conditions, l'élément de retenue est introduit verticalement dans la cavité par ladite ouverture et est verrouillé par une rotation de 90° de l'organe de serrage.

Le second mode de réalisation est plutôt destiné au cas où l'organe de serrage est un rivet .et ledit élément de retenue est constitué d'un collet périphérique réalisé à l'extrémité inférieure de la tige du rivet et dont le diamètre externe est supérieur à la largeur de ladite rainure.

Dans ces conditions, l'élément de retenue est introduit verticalement dans la cavité par la lumière puis est verrouillé par translation de l'organe de serrage dans la rainure.

De manière générale, les dimensions de la cavité sont supérieures au diamètre de la face d'appui de l'élément de retenue et ladite rainure s'étend transversalement au rail en position montée.

Selon une autre caractéristique de l'invention, ledit insert est pourvu d'un élément de calage destiné à recevoir l'extrémité arrière de l'attache pour la bloquer en position montée.

Cet élément de calage est réalisé sous forme d'une cuvette ménagée sur la face supérieure de l'insert du côté le plus éloigné du rail. ou est constitué d'un élément rapporté à l'arrière de l'insert.

Selon encore une autre caractéristique, le dispositif comporte une entretoise latérale pourvue d'éléments d'accrochage sur l'insert, qui est disposée sur un rebord de la semelle entre la face avant de l'insert et la base du rail et une entretoise verticale pourvue d'éléments de fixation sur l'attache qui est disposée entre l'extrémité avant de l'attache et le rail.

De manière avantageuse, les faces latérales de l'insert se raccordent avec la face avant par des rebords en saillie permettant l'encliquetage de l'entretoise latérale.

Selon une variante de réalisation, l'entretoise latérale comporte une partie centrale rectiligne destinée à venir en contact d'appui contre la base du rail et se prolongeant vers l'arrière par des bras latéraux d'accrochage destinés à venir s'encliqueter sur les rebords en saillie de la face avant de l'insert.

De préférence, lesdits bras latéraux sont réalisés avec un matériau plastique et selon un profil qui coopère avec celui des rebords en saillie de l'insert.

Selon une autre variante, l'entretoise verticale comporte une partie inférieure sensiblement plane destinée à venir en contact d'appui contre le rail sous l'action de l'attache et une partie supérieure raccordée à ladite partie inférieure pour former une charnière en gorge dans laquelle est engagée l'extrémité avant de l'attache.

De préférence, la partie inférieure de l'entrretoise verticale comporte un orifice traversant pour le passage de l'organe de serrage.

Selon d'autres caractéristiques de l'invention, ladite cavité communique avec l'extérieur par une ouverture longitudinale située à l'arrière de l'insert.

La face supérieure de l'insert s'étend au moins dans sa partie avant dans un plan situé au-dessus de la base du rail tandis que ladite ouverture longitudinale arrière de l'insert débouche à l'extérieur sur la face arrière et sur la face supérieure de l'insert.

La présente invention comporte ainsi un insert fixe, ancré dans le béton de la traverse et dans lequel est engagé l'organe de serrage de l'attache. L'attache utilisée est élastique et son profil s'affranchit de la conception de l'insert.

Par ailleurs, les possibilités de réglage de l'attache sont accrues dans la mesure où l'organe de serrage peut coulisser dans la rainure entre deux positions latérales extrêmes par rapport au rail.

Parallèlement, la traverse avec le dispositif de fixation peut être livrée en position prémontée. Dans cette position, l'organe de serrage est reculé vers l'arrière dans l'ouverture supérieure de l'insert. L'extrémité avant de l'attache est alors en retrait par rapport à la face avant de l'insert pour faciliter la pose du rail. De plus, la partie avant de l'entretoise verticale appuie sur l'entretoise latérale et un vissage ou une mise sous tension modérée de l'organe de serrage suffit à assurer la cohésion de l'ensemble pendant son transport.

Un autre avantage réside dans le fait que la cavité interne dans laquelle viennent souvent s'accumuler des corps étrangers peut être aisément nettoyée si nécessaire par l'ouverture longitudinale arrière.

Dans les deux modes de réalisation précédents, les efforts latéraux de la voie transmis au rail sont repris par l'insert et l'entretoise de calage qui sont fixes ce qui garantit l'immobilisation et la tenue du rail.

Il n'y a donc aucune interaction entre les efforts de serrage et les sollicitations latérales.

L'invention sera mieux comprise à la lecture de la description qui va suivre accompagnée des dessins sur lesquels :
- la figure 1 représente une vue éclatée et en perspective d'un premier mode de réalisation de l'invention ;
- les figures 2a et 2b représentent le mode de réalisation de la figure 1 en positions prémontée et montée respectivement en élévation et en plan ;
- la figure 3 représente une vue en élévation en coupe d'un autre mode de réalisation de l'invention en positions prémontée et montée.

Le dispositif de fixation représenté sur les figures 1, 2a, 2b comprend de chaque côté du rail R, un insert 1 ancré dans la traverse T en béton, une entretoise latérale isolante 31 disposée entre l'insert 1 et le rail R, une attache 2 à déformation élastique (lame métallique...) exerçant par une de ses extrémités une force d'appui verticale sur le rail soit directement soit indirectement via une entretoise verticale isolante 32 et un organe de serrage 4 de l'attache 2 sur l'insert 1.

En général, le patin de rail R repose sur une semelle S qui déborde de chaque côté de la base du rail.

L'insert 1 comporte une face avant la fixe formant butée vis-à-vis des efforts latéraux du rail R.

Selon l'invention, l'organe de serrage 4 est constitué d'une tige 40 pourvue dans sa partie inférieure d'un élément de retenue 41.

Sur les figures 1, et 2a,2b l'organe de serrage 4 est un boulon et la partie inférieure de sa tige 40 est pourvu d'un élément de retenue 41 constitué par au moins un et, de préférence, deux sabots 41a,41b diamétralement opposés par rapport à la tige 40. Les faces supérieures des sabots 41a,41b forment des faces d'appui s'étendant radialement et dans un plan sensiblement perpendiculaire à l'axe de la tige 40.

L'extrémité supérieure de la tige 40 est pourvue d'une tête 42 filetée et destinée à coopérer par vissage avec un écrou 5 et qui surmonte une section 43 à au moins deux faces parallèles formant un élément de blocage anti-rotation de la tige 40. La section 43 formant élément de blocage sera de préférence un carré ou une came.

La face supérieure de l'insert 1 s'étend au moins dans sa partie avant à proximité du rail, dans un plan situé au-dessus de la base du rail.

L'insert 1 comporte une cavité interne 10 débouchant vers le haut par une ouverture supérieure 11. Les contours et les dimensions de ladite ouverture 11 sont déterminés de façon à permettre l'introduction de la partie inférieure de l'organe de serrage pourvue de l'élément de retenue, sa translation avec l'attache en formant un ensemble solidaire et le verrouillage de l'élément de retenue 41 dans la cavité 10 par un mouvement approprié de l'organe de serrage 4 dans l'ouverture 11.

Selon un mode de réalisation représenté sur les figures 1 et 2b, l'ouverture supérieure 11 est formée d'une rainure 111 s'étendant transversalement au rail.

La rainure 111 est élargie en son centre par une lumière 110 destinée à permettre la rotation de la tige 40 de l'organe de serrage 4 en vue de verrouiller l'élément de retenue dans la cavité 10.

Dans le mode de réalisation des figures 1 et 2b, la longueur de la rainure 111 est supérieure au diamètre de la face d'appui 41a de l'élément de retenue 41 pour permettre son introduction dans la cavité par une position appropriée de l'organe de serrage 4 dans la rainure 111.

La section à faces parallèles 43 est réalisée sur une hauteur suffisante de la tige 40 de l'organe de serrage 4 pour interdire toute rotation de la tige lorsque cette dernière est placée dans la rainure 111 et permettre ainsi le vissage de l'écrou 5.

En revanche, les dimensions de la lumière 110 sont déterminées pour permettre la rotation de la section 43 de la tige dans ledit orifice et le verrouillage de l'élément de retenue 41.

En fait, comme l'élément de retenue est sous forme de deux sabots symétriques 41a,41b, ce sont leurs faces supérieures qui viennent en appui contre la voûte de la cavité 10 quand l'écrou 5 est vissé sur la tête 42 du boulon en position de verrouillage desdits éléments de retenue. La rainure 111 est réalisée de part et d'autre de la lumière centrale 110 de façon à permettre le passage desdits sabots et leur introduction selon une direction verticale dans la cavité lorsque la tige 40 de l'organe de serrage est disposée dans la lumière 110.

Le verrouillage des sabots 41a,41b de l'élément de retenue est ensuite obtenu par une rotation de 90° de l'organe de serrage 4 dans la lumière 110. A cet effet, les dimensions de la cavité 10 sont supérieures à la plus grande dimension c'est-à-dire au diamètre de l'élément de retenue 41. Les sabots 41a,41b s'étendent donc en position de verrouillage perpendiculairement à l'axe longitudinal de la rainure 111.

La largeur de la rainure 111 sera légèrement supérieure au diamètre extérieur de la tige 40 correspondant à l'écartement des faces parallèles de la section anti-rotation 43 de l'organe de serrage de façon à autoriser son coulissement dans la rainure et à interdire sa rotation pour permettre le vissage de l'écrou 5 sur la tête filetée 42.

Lorsque l'ouverture supérieure 11 est réalisée de façon sensiblement transversale au rail R cette disposition permet le réglage latéral de la position de l'attache 2 par translation de l'organe de serrage.

La cavité 10 communique également avec l'extérieur par une ouverture longitudinale 12 située à l'arrière de l'insert 1 et qui débouche à la fois sur la face arrière et sur la face supérieure de l'insert 1.

Le dispositif de l'invention comporte également deux entretoises isolantes en particulier une entretoise latérale isolante 31, pourvue d'éléments d'accrochage sur l'insert 1, qui est disposée sur un rebord de la semelle S entre la face avant la de l'insert 1 et la base du rail R. Cette entretoise latérale 31 est associée à une entretoise verticale 32 également isolante, pourvue d'éléments de fixation sur l'attache 2, qui est disposée entre l'extrémité avant de l'attache 2 et le rail R.

Les faces latérales de l'insert 1 se raccordent avec la face avant la en regard du rail par des rebords 13 en saillie permettant l'encliquetage des éléments d'accrochage de l'entretoise latérale 31.

L'entretoise latérale 31 comporte une partie centrale rectiligne 310 destinée à venir en contact d'appui contre la base du rail R pour transmettre les efforts latéraux à la face avant fixe la de l'insert formant butée.

La partie centrale 310 se prolonge vers l'arrière par des bras latéraux d'accrochage 311 destinés à venir s'encliqueter sur les rebords 13 en saillie de l'insert 1. Au moins, les bras latéraux 311 et, de préférence, toute l'entretoise latérale 31 est réalisée avec une matière plastique. Les bras latéraux ont bien entendu un profil qui coopère avec celui des rebords 13 de l'insert 1.

L'entretoise verticale 32 comporte une partie inférieure 320 sensiblement plane et une partie supérieure 321. La partie inférieure est destinée à venir en contact d'appui contre le rail R sous l'action de l'effort vertical de l'attache 2 tout en assurant l'isolation électrique des rails entre eux.

Le bord avant de la partie supérieure 321 est raccordé au bord avant de la partie inférieure 320 en formant une chamière en gorge dans laquelle est engagée l'extrémité avant de l'attache 2.

La partie inférieure 320 de l'entretoise verticale 32 comporte un orifice traversant 322 pour le passage de l'organe de serrage 4.

La partie supérieure 321 de l'entretoise verticale a une surface suffisante pour assurer à la fois la retenue sur l'attache 2 et le blocage anti-rotation de l'entretoise verticale par rapport à l'attache.

L'insert 1 comporte sur sa face supérieure et dans sa partie arrière (c'est-à-dire celle qui est la plus éloignée du rail R), une cuvette 14 destinée à recevoir l'extrémité arrière à profil correspondant de l'attache 2 pour la caler en position montée, en appui par son extrémité avant sur le rail.

Selon un autre mode de réalisation (non représentée) l'élément de calage en dépression est un élément rapporté à l'arrière de l'insert.

La figure 3 représente un autre mode de réalisation de l'invention dans lequel, l'organe de serrage est un rivet 4'.

L'élément de retenue est alors constitué d'un collet périphérique 41' réalisé à la partie inférieure de la tige 40' du rivet et dont le diamètre externe est supérieur à la largeur de la rainure 111. L'organe de serrage avec son élément de retenue est avantageusement introduit dans la cavité 10 par la lumière 110 dont le diamètre est supérieur au diamètre extérieur de la tige augmenté de la largeur de la face d'appui 41'a du collet 41'.

Avantageusement, la lumière 110 sera réalisée à l'extrémité arrière de la rainure 111 de telle sorte que l'introduction du rivet dans la cavité ne s'accompagne d'aucune déformation de l'attache.

Puis, le collet 41' est verrouillé dans la cavité 10 par translation du rivet 4' dans la rainure 111 formant glissière.

Les moyens de blocage anti-rotation ne sont pas nécessaires du fait qu'il n'y a pas de serrage par vissage.

Le serrage s'effectue ici au moyen d'une rampe 15 ménagée à la partie arrière de la face supérieure de l'insert 1.

La rampe 15 est destinée à déformer élastiquement l'attache 2 par relevage forcé de sa partie arrière à profil courbe lors de la translation vers le rail R de l'organe de serrage 4' retenu verticalement par la face d'appui 41'a du collet 41' dans la rainure 111.

Cette déformation élastique produit la mise sous tension de l'attache et l'appui de sa partie avant contre le rail R.

Il est avantageux de prévoir que la position d'appui correcte soit obtenue lorsque le rivet 4' est en butée à l'extrémité avant de la rainure 111. Cette position est garantie et stabilisée par la présence d'une cuvette 14' réalisée au sommet de la rampe 15 et destinée à recevoir l'extrémité arrière à profil courbe correspondant de l'attache 2.

## Revendications

1. Dispositif de fixation d'un rail (R) de chemin de fer sur une traverse (T) du type comprenant un insert (1) ancré dans la traverse, une attache élastique (2) de rail, au moins une entretoise isolante (31,32) disposée entre l'insert (1) et/ou l'attache (2) et le rail (R), une semelle (S) sur laquelle repose la patin du rail et un organe de serrage (4,4') de l'attache (2) sur l'insert (1), ledit organe de serrage (4,4') étant constitué notamment d'une tige (40,40') pourvue, dans sa partie inférieure, d'un élément de retenue (41,41') formé par au moins une face d'appui (41a,41b,41'a) s'étendant radialement au-delà de la tige et l'insert (1) comportant, d'une part, une face avant fixe (la) formant butée pour les efforts latéraux du rail et, d'autre part, une cavité interne (10) débouchant vers le haut par au moins une ouverture supérieure (11) dont les contours et les dimensions respectives sont déterminés de façon à permettre l'introduction et la translation de l'ensemble constitué de l'organe de serrage (4,4') et de l'attache (2), ainsi que le verrouillage de l'élément de retenue (41) dans ladite cavité (10) par un mouvement approprié de l'organe de serrage dans ladite ouverture (11),
caractérisé en ce que ladite ouverture supérieure (11) est formée d'une rainure (111) s'étendant transversalement au rail et permettant le coulissement de l'organe de serrage entre deux positions latérales extrêmes, par rapport au rail ; ladite rainure étant élargie localement par une lumière (110) destinée à la rotation de l'organe de serrage (4,4') et/ou à l'introduction de l'élément de retenue (41,41') dans ladite cavité.

2. Dispositif selon la revendication 1, caractérisé en ce que la longueur de ladite rainure (111) est supérieure au diamètre de la face d'appui (41a) de l'élément de retenue (41) pour permettre son introduction dans ladite cavité (10) par une position appropriée de l'organe de serrage (4) dans la rainure (111).

3. Dispositif selon les revendications 1 ou 2, caractérisé en ce que le diamètre de ladite lumière (110) est supérieur au diamètre de la face d'appui (41a) de l'élément de retenue (41).

4. Dispositif selon l'une des revendications précédentes, caractérisé en ce que la largeur de ladite rainure (111) est légèrement supérieure au diamètre extérieur de la tige (40) de l'organe de serrage (4) de façon à permettre son coulissement dans la rainure (111) mais inférieure au diamètre de la face d'appui (41a) pour verrouiller l'élément de retenue (41) dans la cavité (10).

5. Dispositif selon l'une des revendications précédentes, caractérisé en ce que les dimensions de la cavité (10) sont supérieures au diamètre de la face d'appui (41a) de l'élément de retenue (41).

6. Dispositif selon l'une des revendications précédentes, caractérisé en ce que ledit organe de serrage est un boulon (4) dont la tige comporte une tête filetée (42) surmontant une section (43) à au moins deux faces parallèles formant élément de blocage anti-rotation de la tige (40) dans l'ouverture (11) et ledit élément de retenue (41) est constitué d'au moins un sabot (41a,41b) faisant saillie radialement à partir de la partie inférieure de la tige (40) de l'organe de serrage.

7. Dispositif selon la revendication 6, caractérisé en ce que ledit élément de retenue (41) comporte deux sabots (41a,41b) diamétralement opposés par rapport à la tige (40) de l'organe de serrage (4).

8. Dispositif selon l'une des revendications précédentes, caractérisé en ce que ledit élément de retenue (41) est introduit verticalement dans la cavité (10) par ladite ouverture (11) et est verrouillé par une rotation de 90° de l'organe de serrage (4).

9. Dispositif selon l'une des revendications 1 à 5, caractérisé en ce que ledit organe de serrage est un rivet (4') et ledit élément de retenue est constitué d'un collet périphérique (41') réalisé à l'extrémité inférieure de la tige (40') du rivet (4') .

10. Dispositif selon l'une des revendications précédentes, caractérisé en ce que ledit insert (1) est pourvu d'un élément de calage de l'extrémité arrière de l'attache (2) pour la bloquer en position montée.

11. Dispositif selon la revendication 10, caractérisé en ce que ledit élément de calage est réalisé sous forme d'une cuvette (14) ménagée sur la face supérieure de l'insert du côté le plus éloigné du rail.

12. Dispositif selon la revendication 10 ou 11, caractérisé en ce que ledit élément de calage est un élément rapporté à l'arrière de l'insert.

13. Dispositif selon l'une des revendications précédentes, caractérisé en ce qu' il comporte une entretoise latérale (31) pourvue d'éléments d'accrochage sur l'insert, qui est disposée sur un rebord de la semelle (S) entre la face avant (1a) de l'insert (1) et la base du rail (R) et une entretoise verticale (32) pourvue d'éléments de fixation sur l'attache (2) qui est disposée entre l'extrémité avant de l'attache et le rail.

14. Dispositif selon l'une des revendications précédentes, caractérisé en ce que ladite cavité (10) communique avec l'extérieur par une ouverture longitudinale (12) située à l'arrière de l'insert (1).

15. Dispositif selon l'une des revendications précédentes, caractérisé en ce que la face supérieure de l'insert (1) s'étend au moins dans sa partie avant dans un plan situé au-dessus de la base du rail (R).

16. Dispositif selon l'une des revendications précédentes, caractérisé en ce que les faces latérales de l'insert se raccordent avec la face avant par des rebords en saillie (13) permettant l'encliquetage de l'entretoise latérale (31).

17. Dispositif selon l'une des revendications 13 ou 16, caractérisé en ce que l'entretoise latérale (31) comporte une partie centrale rectiligne (310) destinée à venir en contact d'appui contre la base du rail et se prolongeant vers l'arrière par des bras latéraux d'accrochage (311) destinés à venir s'encliqueter sur les rebords en saillie (13) de la face avant (1a) de l'insert (1).

18. Dispositif selon la revendication 17, caractérisé en ce que lesdits bras latéraux (311) sont réalisés avec un matériau plastique et selon un profil qui coopère avec celui des rebords en saillie (13) de l'insert (1).

19. Dispositif selon la revendication 13, caractérisé en ce que l'entretoise verticale (32) comporte une partie inférieure (320) sensiblement plane destinée à venir en contact d'appui contre le rail sous l'action de l'attache (2) et une partie supérieure (321) raccordée à ladite partie inférieure pour former une charnière en gorge (323) dans laquelle est engagée l'extrémité avant de l'attache (2).

20. Dispositif selon la revendication 19, caractérisé en ce que la partie inférieure (320) de l'entretoise verticale (32) comporte un orifice traversant (322) pour le passage de l'organe de serrage (4,4').

21. Dispositif selon la revendication 14, caractérisé en ce que ladite ouverture longitudinale arrière (12) de l'insert (1) débouche à l'extérieur sur la face arrière et sur la face supérieure de l'insert (1).

## Patentansprüche

1. Vorrichtung zur Fixierung einer Eisenbahnschiene (R) auf einer Schwelle (T) von der Art mit einem in der Schwelle verankerten Einsatz (1), einer elastischen Schienenklemme (2), zumindest einem isolierenden Zwischenstück (31, 32), das zwischen dem Einsatz (1) und/oder der Klemme (2) und der Schiene (R) angebracht ist, einer Unterlagplatte (S) auf der der Schienenfuß gelagert ist, und einem Spannorgan (4, 4') für die Klemme (2) auf dem Einsatz (1), wobei das Spannorgan (4, 4') insbesondere aus einem Schaft (40, 40') gebildet ist, der in seinem unteren Abschnitt mit einem Halteelement (41, 41') versehen ist, das mit zumindest einer Anlagefläche (41a, 41b, 41'a) gebildet ist, welche sich radial vom Stift weg erstreckt, und der Einsatz (1) einerseits eine feste vordere Fläche (la), die einen Anschlag für die lateralen Kräfte der Schiene bildet, und andererseits einen inneren Hohlraum (10) aufweist, der nach oben hin in zumindest eine obere Öffnung (11) mündet, deren entsprechende Konturen und Dimensionen bemessen sind, um das Einführen und das Verschieben der aus dem Spannorgan (4, 4') und der Klemme (2) gebildeten Einheit sowie das Verriegeln des Halteelements (41) im Hohlraum (10) durch eine geeignete Bewegung des Sperrorgans in der Öffnung (11) zu ermöglichen, dadurch gekennzeichnet, dass die obere Öffnung (11) durch einen Schlitz (111) gebildet ist, der sich quer zur Schiene erstreckt und das Verschieben des Spannorgans zwischen zwei lateralen Endpositionen in Bezug auf die Schiene ermöglicht; wobei der Schlitz örtlich durch ein Loch (110) vergrößert ist, das für die Drehung des Spannorgans (4, 4') und/oder das Einführen des Halteelements (41, 41') in den Hohlraum vorgesehen ist.

2. Vorrichtung nach Anspruch 1, dadurch gekennzeichnet, dass die Länge des Schlitzes (111) größer als der Durchmesser der Anlagefläche (41a) des Halteelements (41) ist, um dessen Einführen in den Hohlraum (10) durch eine geeignete Stellung des Spannorgans (4) im Schlitz (111) zu gewährleisten.

3. Vorrichtung nach Anspruch 1 oder 2, dadurch gekennzeichnet, dass der Durchmesser des Lochs (110) größer als der Durchmesser der Anlagefläche (41a) des Halteelements (41) ist.

4. Vorrichtung nach einem der vorhergehenden Ansprüche, dadurch gekennzeichnet, dass die Breite des Schlitzes (111) geringfügig größer als der Außendurchmesser des Schalters (40) des Spannorgans (4), um dessen Verschiebung im Schlitz (111) zu ermöglichen, aber kleiner als der Durchmesser der Anlagefläche (41a) ist, um das Halteelement (41) im Hohlraum (10) zu verriegeln.

5. Vorrichtung nach einem der vorhergehenden Ansprüche, dadurch gekennzeichnet, dass die Dimensionen des Hohlraums (10) größer als der Durchmesser der Anlagefläche (41a) des Halteelements (41) sind.

6. Vorrichtung nach einem der vorhergehenden Ansprüche, dadurch gekennzeichnet, dass das Spannorgan ein Bolzen (4) ist, dessen Schaft einen schraubbaren Kopf (42) aufweist, der einen Abschnitt (43) an zumindest zwei parallelen Oberflächen überragt, wobei er ein Element zur drehfesten Verriegelung des Schaftes (40) in der Öffnung (11) bildet, und das Halteelement (41) zumindest einen Schuh (41a, 41b) aufweist, der ausgehend vom unteren Abschnitt des Schaftes (40) des Spannorgans radial vorspringt.

7. Vorrichtung nach Anspruch 6, dadurch gekennzeichnet, dass das Halteelement (41) zwei Schuhe (41a, 41b) aufweist, die bezüglich des Schaftes (40) des Spannorgans (4) einander diametral gegenüberliegen.

8. Vorrichtung nach einem der vorhergehenden Ansprüche, dadurch gekennzeichnet, dass das Halteelement (41) vertikal in den Hohlraum (10) durch die Öffnung (11) eingeführt ist und durch eine Verdrehung des Spannorgans (4) um 90° verriegelt ist.

9. Vorrichtung nach einem der Ansprüche 1 bis 5, dadurch gekennzeichnet, dass das Spannorgan ein Niet (4') ist und das Halteelement aus einem peripheren Bund (41') gebildet ist, der am unteren Ende des Schaftes (40') des Niets (4') vorgesehen ist.

10. Vorrichtung nach einem der vorhergehenden Ansprüche, dadurch gekennzeichnet, dass der Einsatz (1) mit einem Keilelement für das hintere Ende der Klemme (2) versehen ist, um diese in der montierten Stellung zu blockieren.

11. Vorrichtung nach Anspruch 10, dadurch gekennzeichnet, dass das Keilelement in Form einer Wanne (14) ausgebildet ist, die auf der Oberseite des Einsatzes an der von der Schiene am weitesten entfernten Seite ausgebildet ist.

12. Vorrichtung nach Anspruch 10 oder 11, dadurch gekennzeichnet, dass das Keilelement ein Element an der Rückseite des Einsatzes ist.

13. Vorrichtung nach einem der vorhergehenden Ansprüche, dadurch gekennzeichnet, dass sie ein seitliches, mit Elementen zum Verankern auf dem Einsatz versehenes Zwischenstück (31), das auf dem Rand der Unterlagplatte (S) zwischen der vorderen Fläche (1a) des Einsatzes (1) und dem Fuß der Schiene (R) angebracht ist, und ein vertikales, mit Elementen zum Fixieren auf der Klemme (2) versehenes, Zwischenstück (32) aufweist, das zwischen dem vorderen Ende der Klemme und der Schiene angebracht ist.

14. Vorrichtung nach einem der vorhergehenden Ansprüche, dadurch gekennzeichnet, dass der Hohlraum (10) mit der Umgebung über eine an der Rückseite des Einsatzes (1) angeordnete Längsöffnung (12) in Verbindung steht.

15. Vorrichtung nach einem der vorhergehenden Ansprüche, dadurch gekennzeichnet, dass sich die Oberseite des Einsatzes (1) zumindest in seinem vorderen Abschnitt in einer Ebene erstreckt, die oberhalb des Fußes der Schiene (R) gelegen ist.

16. Vorrichtung nach einem der vorhergehenden Ansprüche, dadurch gekennzeichnet, dass die Seitenflächen des Einsatzes mit der vorderen Fläche über vorspringende Ränder (13) verbunden sind, die den Eingriff des seitlichen Zwischenstücks (31) ermöglichen.

17. Vorrichtung nach Anspruch 13 oder 16, dadurch gekennzeichnet, dass das seitliche Zwischenstück (31) einen zentralen geraden Abschnitt (310) aufweist, der dazu vorgesehen ist, gegen den Fuß der Schiene in Stützkontakt zu treten, und der sich mit seitlichen Verankerungsschenkeln (311) nach hinten erstreckt, welche dazu vorgesehen sind, über die vorspringenden Ränder (13) der vorderen Fläche (1a) des Einsatzes (1) einzugreifen.

18. Vorrichtung nach Anspruch 17, dadurch gekennzeichnet, dass die seitlichen Schenkel (311) aus einem Kunststoffmaterial und gemäß einem Profil hergestellt sind, das mit dem der vorspringenden Ränder (13) des Einsatzes (1) zusammenarbeitet.

19. Vorrichtung nach Anspruch 13, dadurch gekennzeichnet, dass das vertikale Zwischenstück (32) einen im Wesentlichen ebenen unteren Abschnitt (320), der dazu vorgesehen ist, unter der Wirkung der Klemme (2) gegen die Schiene in Stützkontakt zu treten, und einen oberen Abschnitt (321) aufweist, der mit dem unteren Abschnitt verbunden ist, um ein Rillengelenk (323) zu bilden, in welches das vordere Ende der Klemme (2) eingreift.

20. Vorrichtung nach Anspruch 19, dadurch gekennzeichnet, dass der untere Abschnitt (320) des vertikalen Zwischenstücks (32) eine hindurchgehende Öffnung (322) für den Durchtritt des Spannorgans (4, 4') aufweist.

21. Vorrichtung nach Anspruch 14, dadurch gekennzeichnet, dass die hintere Längsöffnung (12) des Einsatzes (1) an der Rückseite und Oberseite des Einsatzes (1) nach außen mündet.

## Claims

1. A fastening device for fastening a railway rail (R) on a tie (T), the device being of the type comprising an insert (1) anchored in the tie, a rail spring clip (2), at least one insulating spacer (31, 32) disposed between the rail (R) and the insert (1) and/or the clip (2), a pad (S) on which the flange of the rail rests, and a clamping member (4, 4') for clamping the clip (2) to the insert (1), said clamping member (4, 4') being constituted in particular by a shank (40, 40') provided at its bottom end with a retaining element (41, 41') formed by at least one load-bearing face (41a, 41b, 41'a) extending radially from the shank, and the insert (1) including firstly, a fixed front face (la) forming an abutment for lateral forces from the rail, and secondly, an internal cavity (10) that is upwardly open via at least one top opening (11) whose outline and shape are determined in such a manner as to enable an assembly constituted by the clamping member (4, 4') plus the clip (2) to be inserted therein and moved in translation therealong, thereby locking the retaining element (41) in said cavity (10) by an appropriate movement of the clamping member in said opening (11).
characterized in that said top opening (11) is constituted by a slot (111) extending transversely relative to the rail enabling the clamping member to slide between two extreme lateral positions relative to the rail ; said slot being locally enlarged by a hole (110) for the purpose of allowing the clamping member (4, 4') to rotate and/or of allowing the retaining element (41, 41') to be inserted into said cavity.

2. A device according to claim 1, characterized in that the length of said slot (111) is greater than the diameter of the load-bearing face (41a) of the retaining element (41) so as to enable it to be inserted into said cavity (10) by positioning the clamping member (4) appropriately in the slot (111).

3. A device according to claim 1 or 2, characterized in that the diameter of said hole (110) is greater than the diameter of the load-bearing face (41a) of the retaining element (41).

4. A device according to one of the preceding claims, characterized in that the width of said slot (111) is slightly greater than the outside diameter of the shank (40) of the clamping member (4) so as to enable it to slide along the slot (111), but less than the diameter of the load-bearing face (41a) so as to lock the retaining element (41) in the cavity (10).

5. A device according to one of the preceding claims, characterized in that the dimensions of the cavity (10) are greater than the diameter of the load-bearing face (41a) of the retaining element (41).

6. A device according to one of the preceding claims, characterized in that said clamping member is a nut-and-bolt fastener (4) whose bolt comprises a head and a shank having a threaded top portion (42) surmounting a section (43) having at least two parallel faces that form an anti-rotation locking element for preventing the bolt (40) from rotating in the opening (11), and said retaining element (41) is constituted by at least one lug (41a, 41b) projecting radially from the bottom end of the bolt (40) of the clamping member.

7. A device according to claim 6, characterized in that said retaining element (41) comprises two diametrically opposite lugs (41a, 41b) on either side of the bolt (40) of the clamping member (4).

8. A device according to one of the preceding claims, characterized in that said retaining element (41) is inserted vertically into the cavity (10) through said opening (11) and is locked by rotating the clamping member (4) through 90°.

9. A device according to one of claims 1 to 5, characterized in that said clamping member is a rivet (4') and said retaining element is constituted by a peripheral collar (41') formed at the bottom end of the shank (40') of the rivet (4').

10. A device according to one of the preceding claims, characterized in that said insert (1) is provided with a wedging element for wedging the rear end of the clip (2) for locking it in the assembled position.

11. A device according to claim 10, characterized in that said wedging element is implemented in the form of a depression (14) formed in the top face of the insert at its end furthest from the rail.

12. A device according to claim 10 or 11, characterized in that said wedging element is an element that is added to the rear of the insert.

13. A device according to one of the preceding claims, characterized in that it includes a lateral spacer (31) provided with elements for hooking onto the insert, the lateral spacer being disposed on a rim of the pad (S) between the front face (1a) of the insert (1) and the bottom surface of the rail (R), and also a vertical spacer (32) provided with elements for fixing to the clip (2) and disposed between the front end of the clip and the rail.

14. A device according to one of the preceding claims, characterized in that said cavity (10) communicates with the outside through a longitudinal opening (12) situated at the rear of the insert (1).

15. A device according to one of the preceding claims, characterized in that the top face of the insert (1), at least in its front portion, extends in a plane that is situated above the bottom surface of the rail (R).

16. A device according to one of the preceding claims, characterized in that the lateral faces of the insert join the front face thereof via projecting tabs (13) for snap-fastening engagement of the lateral spacer (31).

17. A device according to claim 13 or 16, characterized in that the lateral spacer (31) includes a rectilinear central portion (310) that is designed to come into bearing contact against the bottom surface of the rail and that is extended rearwards by lateral hooking arms (311) for snap-fastening engagement on the projecting tabs (13) of the front face (1a) of the insert (1).

18. A device according to claim 17, characterized in that said lateral arms (311) are made of a plastics material and are shaped to co-operate with the shape of the projecting tabs (13) of the insert (1).

19. A device according to claim 13, characterized in that the vertical spacer (32) includes a substantially plane bottom portion (320) designed to come into bearing contact against the rail under urging from the clip (2), and a top portion (321) that is connected to said bottom portion in such a manner as to form a groove (323) in which the front end of the clip (2) is engaged.

20. A device according to claim 19, characterized in that the bottom portion (320) of the vertical spacer (32) includes an orifice (322) through which the clamping member (4, 4') passes.

21. A device according to claim 14, characterized in that said rear longitudinal opening (12) of the insert (1) opens to the outside through the rear face and through the top face of the insert (1).
